# EUROPÄISCHE PATENTSCHRIFT

(11) **EP 2 295 146 B1**
(45) Veröffentlichungstag und Bekanntmachung des Hinweises auf die Patenterteilung: **18.06.2014**
(21) Anmeldenummer: 10009768.2
(22) Anmeldetag: 15.08.2007
(51) Int. Cl.: B02C 13/282

(54) **Seitenwandpanzerung zum Auskleiden einer Seitenwand eines Schredders für Kraftfahrzeuge**
Side wall reinforcement for cladding a side wall of a shredder for motor vehicles
Blindage de paroi latérale pour revêtir une paroi latérale d'un déchiqueteur pour véhicules automobiles

(30) Priorität: 01.09.2006 DE 102006041354; 24.01.2007 DE 102007004585
(43) Veröffentlichungstag der Anmeldung: 16.03.2011
(62) Teilanmeldung aus: 07817422.4
(73) Patentinhaber: Albert Hoffmann GmbH, 52249 Eschweiler (DE)
(72) Erfinder: Hoof, Frank, 52249 Eschweiler (DE)
(74) Vertreter: Bauer, Dirk

(56) Entgegenhaltungen:
- EP-A- 0 126 872
- US-A- 4 222 530

## Beschreibung

Die Erfindung betrifft einen Schredder für Bleche, Kraftfahrzeuge und dergleichen mit einem Rotor sowie mit einer Seitenwand mit einem axialen Ruck-Versprung, wobei der Rotor mit einer Seitenkante unter der Seitenwand des Gehäuses oder unter einer Seitenplatte einer Panzerung der Seitenwand umlaufen kann, sowie mit einem radialen Vorsprung am Rotor im Bereich der Seitenkante zum Vermindern von durch einen Spalt zwischen Seitenkante und Seitenwand bzw. Seitenplatte im Betrieb des Schredders gelangenden Schredguts.

Mit einem beschriebenen radialen Vorsprung am Rotor, der idealerweise als Ring vorliegt, kann relativ sicher verhindert werden, dass Schredgut durch den freien Spalt zwischen Rotor und Gehäusewand bzw. Rück-Versprung in den Freiraum neben den Stirnseiten des Rotors gelangt, wenn der Vorsprung ausreichend dimensioniert ist. Selbst ein kleiner bevorzugt ringförmiger Vorsprung mindert aber schon die Gefahr von durch diesen Spalt tretendem Schredgut,

Insbesondere betrifft die Erfindung einen Schredder in Form einer Hammermühle.

Eine Hammermühle ist beispielsweise aus der US 4,009,836 bekannt. Bei solchen Schreddern läuft ein Rotor mit Schlagwerkzeugen in einem Gehäuse. Der Rotor ist auf einer Welle gelagert, die in der Regel senkrecht zu einer Einführrichung in den Schredder liegt. An den Stirnseiten des Rotors weist das Gehäuse zwei Seitenwände auf.

Da die Schredder auch gröbstes Schredgut zermahlen und dieses oft unkontrolliert abplatzt oder auch Explosionen auslöst, sind die Seitenwände der Anlagen in der Regel auf der Innenseite mit einer Panzerung in Form von Panzerplatten ausgekleidet. Diese werden wegen der längeren möglichen Betriebsdauer einer Anlage zunehmend eingesetzt. Die Seitenwandpanzerungen decken die Gehäusewand entlang des kreisförmigen Verlaufs seitlich des Arbeitsraums um den Rotor ab.

Etwa auf Höhe der Mantellinie des Rotors springt die Seitenwand des Anlagengehäuses jedoch nach außen zurück. Der Grund hierfür liegt darin, dass die Seitenwände einen Arbeitsraum definieren und dieser nach Möglichkeit nicht in einem Schlitz neben dem Rotor münden soll. Daher sind die Seitenwände in der Regel so ausgelegt, dass sie in etwa mit dem stirnseitigen Rotorrand gefluchtet sind oder bevorzugt sogar in ihrer Verlängerung auf den Rotor treffen würden, sodass der Rotorrand leicht außerhalb des durch die Seitenwände definierten Arbeitsraums liegt.

Mit einem solchen Vorsprungs, der idealerweise als Ring vorliegt, kann relativ sicher verhindert werden, dass Schredgut durch den freien Spalt zwischen Rotor und Gehäusewand bzw. Gehäusewandrücksprung in den Freiraum neben den Stirnseiten des Rotors gelangt, wenn der Vorsprung ausreichend dimensioniert ist. Selbst ein kleiner bevorzugt ringförmiger Vorsprung mindert aber schon die Gefahr von durch diesen Spalt tretendem Schredgut.

Der Versprung der Seitenwand liegt sehr nah am Rotor, um dem Schredgut nach Möglichkeit nicht zu gestatten, den Weg seitlich an den Schlagwerkzeugen des Rotors vorbei und zur Lagerwelle des Rotors zu nehmen.

Es versteht sich, dass jedoch viel Schredgut an dieser Stelle auf das Gehäuse aufschlägt, also auf den Versprung der Seitenwand etwa auf Höhe der Rotormantelfläche. Dies ruft einen starken Verschleiß hervor.

Der vorliegenden Erfindung liegt die Aufgabe zugrunde, einen verbesserten Schredder zur Verfügung zu stellen.

Die zugrunde liegende Aufgabe wird ausgehend von dem eingangs beschriebenen Schredder erfindungsgemäß dadurch gelöst, dass der radiale Vorsprung am Rotor axial innerhalb des Rück-Versprungs liegt, sodass eine Flucht entlang einer in radiale Richtung ausgerichteten inneren Oberfläche einer Versprungspanzerung auf eine axial innen liegende Kante des radialen Vorsprungs der Rotoroberfläche führt.

In einer vorteilhaften Ausgestaltung des Schredders verfügt dieser über einen Eckpanzerbereich mit einem einstückigen L-förmigen Stahlelement als Eckpanzer mit einer Seitenplatte und einer Kragplatte, wobei das L-förmigeStahlelement als Bogensegment geformt ist.

Mittels des L-förmigen Eckpanzers kann durch dessen Form zusätzlich zur gepanzerten Seitenwand auch der Rück-Versprung gepanzert werden. Bei den bislang an dieser Stelle anzutreffenden Schweißverbindungen zwischen dem unter dem Seitenwandpanzer hervorstehenden Ende der Seitenwand und einem nach außen führenden Vierkant waren regelmäßig Verschleißerscheinungen zu erkennen. Dies ist nicht nur für die Anlage als solche eine Gefahr, sondern auch für Bedienpersonal, welches etwa in die Anlage hineingeht, um diese zu inspizieren oder zu reparieren.

In der bevorzugten Form weist die Seitenwandpanzerung ein Bogensegment auf. Es versteht sich, dass die Mantelfläche des Rotors bogenförmig verläuft, und zwar in einem Kreisbogenverlauf um die Lager- und Rotationsachse des Rotors. Es ist daher von Vorteil, die Panzerung ebenfalls bogenförmig auszuführen.

Um den Spalt zwischen dem zurückspringenden Verlauf der Seitenwand und dem Rotorrand möglichst klein zu halten, empfiehlt es sich, den Sprung in der Seitenwand ebenfalls bogenförmig verlaufen zu lassen, und zwar ebenfalls als ein Kreisbogensegment um die Welle des Rotors herum.

Wenn die Seitenwandpanzerung zusätzlich zur L-Form im Querschnitt ein Bogensegment aufweist, wobei bevorzugt der Querschnitt cntlang eines Radialschnitts vorliegt, kann ein solcher Verlauf des Wandrücksprungs formschlüssig mit der Panzerplatte ummantelt werden.

Bevorzugt weist der Eckpanzerbereich eine Kragplatte auf, welche von einer Seitenplatte winklig absteht. Bei einer solchen Gestaltung kann die Seitenplatte der Panzerung an diejenige Seitenwand des Schredders angepasst sein, welche den Arbeitsraum begrenzt, während die Kragplatte um den Rücksprung der Seitenwand herum geführt ist. Der Winkel ist besonders bevorzugt möglichst rechtwinklig, bevorzugt aber beträgt er zumindest etwa 70° bezüglich eines Verlaufs der Seitenplatte.

Wenn die Kragplatte mit der Seitenplatte einstückig ausgeführt ist, ist die Seitenwandpanzerung besonders stabil.

Ein Vorteil für eine günstigere Instandhaltung kann sich demgegenüber ergeben, wenn die Kragplatte an die Seitenplatte als separates Bauteil angeschlossen ist.

Es wird vorgeschlagen, dass die Kragplatte eine zumindest im Wesentlichen gleiche Dicke hat wie die Seitenplatte. Die Dicke der Kragplatte sollte nach bisherigen Versuchen mit Prototypen zumindest etwa die Hälfte der Dicke der Seitenplatte ausmachen, bevorzugt etwa zwei Drittel der Dicke der Seitenplatte. Die Seitenplatte selbst ist bevorzugt dicker ausgeführt, da in ihr unter anderem auch Verschraubungsaufnahmen für die Seitenwandpanzerungen angeordnet sein können.

Ferner kann es besonders von Vorteil sein, wenn die Seitenwandpanzerung zum Auskleiden der Seitenwand des Schredders an einem Übergang zwischen einer Seitenplatte und einer Rotorraumplatte eine Kragplatte aufweist.

Es wurde bereits erläutert, dass bislang Vierkante nach außen hin an die rotornahen Endränder der Seitenwände angeschweißt werden, um den Versprung der Gehäusewand nach außen zu gewährleisten. Seitlich außen an die Vierkante wird herkömmlich eine Rotorraumseitenwand angeschweißt. Der Vierkant ist in der Regel gebogen und verläuft als Kreisbogensegment um die Rotorwelle. Zwischen dem Vierkant und der Seitenwand bestehen in der Regel ebenso zwei Schweißverbindungen wie zwischen dem Vierkant und der Rotorraumseitenwand.

Mit der vorgeschlagenen Ausbildung des Übergangs zwischen der Seitenwand und der Rotorraumseitenwand in Form der Kragplatte baut die Anlage erheblich stabiler.

Es sei ausdrücklich darauf hingewiesen, dass sich dies nicht nur auf die Seitenwandpanzerung bezieht, bei welcher ein Übergang zwischen Seitenplatte und Rotorraumplatte eine Kragplatte aufweist. Vielmehr ist es unabhängig von Vorteil, wenn die Seitenwand als solche an ihrem Rücksprung zu einer Rotorraumseitenwand eine Wandkragplatte aufweist.

In einer bevorzugten Ausführungsform des erfindungsgemäßen Schredders weist dieser an einer radialen Innenoberfläche eines L-förmigen Eckpanzers eine Stufe auf.

Diese Stufe ist vorzugsweise derart ausgebildet, dass sie axial außerhalb eines Randbereichs des Rotors liegt, sodass Schredgut auf einem Weg um eine Kante des Rotors herum in einen Wellenaufnahmeraum neben einer Stirnseite des Rotors die Stufe zu überwinden hat.

In einer weiteren vorteilhaften Ausgestaltung des erfindungsgemäßen Schredders beträgt ein freies Spaltmaß eines zwischen einem Rotorrand unter einer Seitenwand des Gehäuses bzw. einer Seitenplatte einer Seitenwandpanzerung vorliegenden Spalts höchstens 10 mm, bevorzugt höchstens 5 mm, besonders bevorzugt höchstens 2 mm.

Bei einem so kleinen Spaltmaß zwischen dem Rand des Rotors und der Seitenwand des Gehäuses bzw. der daran anliegenden und den Arbeitsraum verkleinernden Panzerung, gegebenenfalls auch einer L-förmigen Panzerung und/oder einem Seitenwandrücksprung mit einer Wandkragplatte, kann nur wenig Schredgut den Spalt passieren und somit in den Freiraum seitlich des Rotors gelangen. Bei Versuchen des Erfinders hat sich herausgestellt, dass ein so geringes Spaltmaß nicht zwangsweise zu Verkeilungen führt, welche die Anlage zum Stillstand zwingen.

Ferner kann es besonders von Vorteil sein, wenn eine Überlappung von Seitenwand bzw. Seitenplatte über die Rotormantelfläche wenigstens 20 mm beträgt, bevorzugt wenigstens 40 mm, besonders bevorzugt etwa 50 mm, jeweils vom Rotorrand aus gemessen.

Auch bei einer dermaßen großen Überlappung hat sich in Versuchen des Erfinders gezeigt, dass nur sehr wenig Schredgut den Spalt zu den Stirnseiten des Rotors hin passieren kann.

Es versteht sich, dass ein solches Überlappungsmaß zwar schon selbständig von Vorteil ist, insbesondere aber mit den vorstehend beschriebenen Aspekten der Erfindung gut kombiniert werden kann.

Es ist weiterhin von besonderem Vorteil, wenn der Rotor mit einem radialen Vorsprung Rotorkappen aufweist. Solche Rotorkappen sind beispielsweise aus der DE 197 56 275 C1 bekannt. Bei der dortigen Hammermühle weist der Rotor neben hervorstehenden Hämmern am Umfang des Rotormantels an dessen axialem Rand einen umlaufenden vorstehenden Ring an der Scheibe des Rotors auf, auf welchen eine Schutzkappe aufgesetzt ist. Im Betrieb weist der Rotor aus der DE 197 56 275 C1 somit eine annähernd glatte Fläche am Umfang auf. Diese glatte Fläche - mit Ausnahme der einzelnen hervorstehenden Hämmer - wird durch die zylindrische Manteloberfläche um die zahlreichen Schutzkappen am Rotor gebildet.

Somit weist der Rotor aus der DE 197 56 275 C1 einen umlaufenden Vorsprung am Rand zwar an den Rotorscheiben als solchen auf, im Betrieb hingegen nicht mehr. Demgegenüber wird bei der vorliegenden Erfindung vorgeschlagen, gerade im Betrieb einen radialen Vorsprung am Rand auszubilden, um möglichst viel Schredgut bei dessen ungeplanter axialer Bewegung im Arbeitsraum zu behalten.

In einer bevorzugten Ausführungsform ist der Vorsprung radial außen an einer Rotorkappe ausgebildet, bevorzugt an einer Randrotorkappe. Eine solche Ausführung vereint die stabilisierenden und geräuschmindernden Eigenschaften einer Rotorschutzkappe und des vorgeschlagenen Vorsprungs zum Verhindern oder Vermindern des seitlich ausweichenden Schredguts.

Ferner ist es von Vorteil, wenn eine radiale Ausnehmung an der Seitenwand und/oder der Seitenplatte vorgesehen ist, in welcher der Rotorrand umlaufen kann, zum Vermindern von durch einen Spalt zwischen Rotorrand und Seitenwand bzw. Seitenplatte gelangenden Schredguts.

Bei einer solchen Ausgestaltung des Schredders ist - mit einfachen Worten ausgedrückt - der Rücksprung in der Gehäusewand bzw. in deren Panzerung mit einer umlaufenden Ausnehmung versehen, so dass der Rand des Rotors in diese Ausnehmung eingepasst werden kann, was ebenfalls den Durchgang von Schredgut in den Freiraum seitlich der Rotorstirnseiten vermindert oder nach Möglichkeit ganz unterbindet. Bei geeigneter Gestaltung ergibt sich im Querschnitt des Schredders mit Rotor ein Spalt zwischen dem Arbeitsraum und dem Freiraum neben der Rotorstirn mit einer Stufe. Der Ringspalt um den Rotor führt demgemäß in die Ausnehmung hinein. Im Verlauf des Spalts in Richtung vom Arbeitsraum zum Freiraum neben der Stirn des Rotors hin endet nach einer Überlappungsstrecke der Rotor, kurz danach aber auch die Ausnehmung, so dass der Ringspalt stufenförmig radial kleiner wird. Erst nach diesem Knick und einem dadurch erzwungenen kurzen, im Wesentlichen radialen Verlauf mündet der Ringspalt in den Freiraum neben der Stirn des Rotors.

Die Erfindung wird nachfolgend anhand zweier Ausführungsbeispiele unter Bezugnahme auf die Zeichnung näher erläutert. Identische oder funktional gleiche Bauteile können gleiche Bezugsziffern tragen. Es zeigen
- Figur 1: eine Draufsicht auf ein bogensegmentförmiges einstückiges Stahlelement, welches als Panzerplatte Verwendung finden soll,
- Figur 2: einen Querschnitt gemäß der radialen Schnittkennzeichnung C-C in Figur 1,
- Figur 3: eine perspektivische Ansicht auf die L-förmige Panzerplatte aus den Figuren 1 und 2,
- Figur 4: in einer perspektivischen Ansicht einen Teil eines Rotors in einem Schredder, der von der Erfindung nicht umfasst ist, wobei eine Randscheibe des Rotors mit einem Randbereich innerhalb einer L-förmigen Panzerplatte umläuft, welche eine Seitenwand schützt,
- Figur 5: den Schredder aus Figur 4 in einer vergleichbaren perspektivischen Ansicht, jedoch ohne den Rotor,
- Figur 6: schematisch in einer perspektivischen Ansicht einen Rotorbereich eines Schredders mit einer aufgeklappten oberen Hälfte mit Rotor,
- Figur 7: ein Detail aus Figur 6 gemäß dortiger kreisförmiger Kennzeichnung "B",
- Figur 8: den Schredder aus den Figuren 6 und 7 schematisch in einer steilen Draufsicht etwa gemäß Richtungskennzeichnung VIII in Figur 6
- Figur 9: ein Detail aus Figur 8 gemäß dortiger kreisförmiger Ausschnittskennzeichnung "A".

Das Stahlelement 1 in den Figuren 1 bis 3 besteht im Wesentlichen aus einer Seitenplatte 2 und einer daran angesetzten Kragplatte 3. Der Ansatz der Kragplatte 3 an die Seitenplatte 2 zeigt sich in einem rechten Winkel 4 im radialen Schnitt "C-C" durch das Stahlelement 1.

In der Seitenplatte 2 des Stahlelements 1 sind Ausnehmungen 5 in Form von Bohrungen vorgesehen. In diese können Befestigungsschrauben (nicht dargestellt) zum Befestigen an einer Seitenwand eines Schredders eingebracht werden.

Seitliche Abschlusskanten 6,7 des Stahlelements 1 ziehen sich an den Stirnseiten sowohl der Seitenplatte 2 als auch der Kragplatte 3 entlang und sind ebenfalls radial gemäß einer Bogenform 8 geformt, so dass mehrere Stahlelemente der Form des Stahlelements 1 Stirn an Stirn zu einem beliebigen Anteil eines Kreisbogens zusammengesetzt werden können.

Der Schredder 60 aus den Figuren 4 und 5 trägt in einem Rotorbereich den Rotor 50. Im Unterschied zur vorliegenden Erfindung läuft hierbei eine Randscheibe 70 des Rotors 50 mit einem Randbereich 80 innerhalb einer L-förmigen Panzerplatte 90 um. Die L-förmige Panzerplatte 90 schützt eine Seitenwand 100 vor Schredgut, welches ansonsten von der Oberfläche des Rotors 50 bzw. den dort vorgesehnen Hämmern mit relativ unkontrollierbarer Wucht gegen die Seitenwand 100 schlüge.

Der Randbereich 80 des Rotors 50 ist von mehreren bogensegmentförmigen L-förmigenPanzerplatten 110, 120, 130, 140, 150, 160, 170 umgeben (vgl. insbesondere Figur 5), welche aneinandergefügt einen Halbkreis ergeben.

An einer radialen Innenoberfläche 180 der L-förmigen Panzerplatten 110 bis 170 ist eine Stufe 190 ausgebildet, welche axial außerhalb des Randbereichs 80 des Rotors 50 liegt, so dass Schredgut auf dem - ungeplanten und ungewollten - Weg um die Kante des Rotors herum in den Wellenaufnahmeraum neben der Stirnseite des Rotors 50 die Stufe 190 zu überwinden hätte. Die Stufe 190 hindert das Schredgut weitestgehend an diesem ungeplanten Weg neben den Rotor 50.

Der Schredder 200 in den Figuren 6 bis 9 besteht im Wesentlichen aus einer oberen Gehäusehälfte 201 und einem Gehäusesockel 202, welche jeweils einen im Wesentlichen halbzylinderförmigen Aufnahmeraum 203, 204 für einen Rotor 205 aufweisen. Die obere Gehäusehälfte 201 kann zum Freigeben eines Rotorraums 206 über Hydraulikzylinder 207 (exemplarisch gekennzeichnet) nach oben geschwenkt werden, wobei der Rotor 205 mit einer Welle 208 an der oberen Gehäusehälfte 201 angeordnet ist.

Sowohl die obere Gehäusehälfte 201 als auch der Gehäusesockel 202 haben eine Gehäuseseitenwand 210 mit einem bezüglich des Rotors 205 radial nach außen führenden Versprung 211, damit eine Flucht entlang einer inneren Oberfläche 212 nicht in einen Stirnwandbereich 213 neben den Rotor führt, sondern damit die Flucht auf eine Rotoroberfläche 214 führt. Dies ist im Betrieb des Rotors 205 bzw. des Schredders 200 wichtig, damit das eingeführte Schredgut direkt den Hämmern des Rotors 205 zugeführt wird.

Die Gehäuseseitenwand 210 ist durch eine flächige Panzerung 215 mechanisch vor dem Schredgut geschützt. Die flächige Panzerung 215 endet allerdings deutlich vor dem Versprung 211. Unmittelbar an die flächige Panzerung 215, welche aus Segmenten besteht, schließt sich eine sowohl an der oberen Gehäusehälfte 201 als auch am Gehäusesockel 202 halbkreisförmig ausgestaltete Versprungspanzerung 216 an.

Die Panzerung 216 des Versprungs besteht aus mehreren kreisbogensegmentförmigen Stücken 217, 218, 219, 220 (exemplarisch gekennzeichnet). Diese liegen umfänglich unmittelbar aneinander. Gegenüber der flächigen Panzerung 215 ist zunächst ein Ansatz 221 ausgeführt, welcher gegenüber der flächigen Panzerung 215 zu einer größeren Materialstärke der Panzerung 216 führt.

Die kreisringsegmentförmigen Panzerplatten 217, 218, 219, 220 sind im radialen Schnitt bezüglich der Welle 208 des Rotors 205 L-förmig ausgeführt und weisen jeweils eine Seitenplatte 222 (exemplarisch gekennzeichnet) und eine einstückig damit ausgeführte Kragplatte 223 (exemplarisch gekennzeichnet) auf.

Die L-Form der segmentförmigen Panzerplatten 217, 218, 219 und 220 schützt somit den Versprung 211 der Gehäuseseitenwand 210, 230.

Durch eine Stufe 231 an der Kragplatte 223, welche eine Seitenkante 232 des Rotors 205 recht nah umgibt, insbesondere mit nur wenigen Millimetern Abstand, kann kaum Schredgut von der Oberfläche 214 des Rotors 205 in den Stirnbereich 213 neben dem Rotor 205 gelangen. Dies ist schon deshalb von Bedeutung, weil dort die Lagerung der Welle 208 angeordnet ist. Überdies ist eine dortige Gehäusewand 235 in der Regel ohne weitere Panzerung ausgeführt.

## Patentansprüche

1. Schredder (60, 200) für Bleche, Kraftfahrzeuge und desgleichen, mit einem Rotor (205) sowie mit einer Seitenwand (100, 210, 230) mit einem axialen RückVersprung (211), wobei der Rotor (205) mit einer Seitenkante (232) unter der Seitenwand (100, 210, 230) des Gehäuses oder unter einer Seitenplatte (2, 222) einer Panzerung (215) der Seitenwand (100, 210, 230) umlaufen kann, sowie mit einem radialen Vorsprung am Rotor (205) im Bereich der Seitenkante (232) zum Vermindern von durch einen Spalt zwischen Seitenkante (232) und Seitenwand (100, 210, 230) bzw. Seitenplatte (2, 222) im Betrieb des Schredders (60, 200) gelangenden Schredguts, **dadurch gekennzeichnet, dass** der radiale Vorsprung am Rotor (205) axial innerhalb des Rück-Versprungs (211) liegt, sodass eine Flucht entlang einer in radiale Richtung ausgerichteten inneren Oberfläche einer Versprungspanzerung (216) auf eine axial innen liegende Kante des radialen Vorsprungs der Rotoroberfäche (214) führt.

2. Schredder nach Anspruch 1, **dadurch gekennzeichnet, dass** ein Eckpanzerbereich ein einstückiges L-förmiges Stahlelement (1) als Eckpanzer mit einer Seitenplatte (2, 222) und einer Kragplatte (3, 223) aufweist, welches als Bogensegment geformt ist.

3. Schredder nach Anspruch 1 oder 2, **dadurch gekennzeichnet, dass** eine Kragplatte (3, 223) eine zumindest im Wesentlichen gleiche Dicke hat wie die Seitenplatte (2, 223).

4. Schredder nach einem der vorstehenden Ansprüche, **dadurch gekennzeichnet, dass** an einer radialen Innenoberfläche (180) eines L-förmigen Eckpanzers eine Stufe (190) ausgebildet ist.

5. Schredder nach Anspruch 4, **dadurch gekennzeichnet, dass** die Stufe (190) axial außerhalb eines Randbereichs (80) des Rotors (205) liegt, sodass Schredgut auf einem Weg um eine Kante des Rotors (205) herum in einen Weilenaufnahmeraum neben einer Stirnseite des Rotors (205) der Stufe (190) zu überwinden hat.

6. Schredder nach Anspruch 5, **dadurch gekennzeichnet, dass** ein freies Spaltmaß um den umlaufenden Rotor (205) höchstens 10 mm beträgt, bevorzugt höchstens 5 mm, besonders bevorzugt höchstens 2 mm.

7. Schredder nach Anspruch 5 oder 6, **dadurch gekennzeichnet, dass** eine überlappung über den umlaufenden Rotor (205) wenigstens 20 mm beträgt, bevorzugt wenigstens 40 mm, besonders bevorzugt wenigstens 50 mm.

8. Schredder nach einem der vorstehenden Ansprüche, **gekennzeichnet durch** Rotorkappen am Rotor (205).

9. Schredder nach Anspruch 8, **dadurch gekennzeichnet, dass** der Vorsprung am Rotor (205) radial außen an einer Rotorkappe ausgebildet ist.

## Claims

1. A shredder (60, 200) for metal sheets, motor vehicles and suchlike, with a rotor (205) and with a side wall (100, 210, 230) with an axial recess (211), wherein the rotor (205) can rotate with a side edge (232) below the side wall (100, 210, 230) of the housing or below a side plate (2, 222) of armour-plating (215) of the side wall (100, 210, 230), and with a radial projection on the rotor (205) in the region of the side edge (232) to prevent shredded material passing through a gap between the side edge (232) and the side wall (100, 210, 230) or the side plate (2, 222) during operation of the shredder (60, 200), **characterised in that** the radial projection on the rotor (205) lies axially inside the recess (211), so that an alignment along an inner surface of offset armour-plating (216) orientated in a radial direction leads onto an axially inner edge of the radial projection of the rotor surface (214).

2. The shredder according to claim 1, **characterised in that** a corner armour-plate region comprises a one-piece L-shaped steel element (1) as a corner armour plate with a side plate (2, 222) and a cantilever plate (3, 223) which is formed as an arc segment.

3. The shredder according to claim 1 or 2, **characterised in that** a cantilever plate (3, 223) has an at least essentially identical thickness to the side plate (2, 223) .

4. The shredder according to any one of the preceding claims, **characterised in that** a step (190) is constituted on a radial inner surface (180) of an L-shaped corner armour plate.

5. The shredder according to claim 4, **characterised in that** the step (190) lies axially outside an edge region (80) of the rotor (205), so that shredded material on the path around an edge of the rotor (205) into the shaft accommodation space has to overcome the step (190), apart from an end face of the rotor (205).

6. The shredder according to claim 5, **characterised in that** a free gap around the rotating rotor (205) amounts to at most 10 mm, preferably to at most 5 mm, particularly preferably to at most 2 mm.

7. The shredder according to claim 5 or 6, **characterised in that** an overlap over the rotating rotor (205) amounts to at least 20 mm, preferably to at least 40 mm, particularly preferably to at least 50 mm.

8. The shredder according to any one of the preceding claims, **characterised by** rotor caps on the rotor (205).

9. The shredder according to claim 8, **characterised in that** the projection on the rotor (205) is constituted radially outwards on a rotor cap.

## Revendications

1. Déchiqueteur (60, 200) pour tôles, véhicules automobiles et éléments de ce type, avec un rotor (205) ainsi qu'avec une paroi latérale (100, 210, 230) et une partie en décrochement (211), pour lequel le rotor (205) avec un bord latéral (232) peut tourner sous la paroi latérale (100, 210, 230) du carter ou sous une plaque latérale (2, 222) d'un blindage (215) de la paroi latérale (100, 210, 230), ainsi qu'avec une partie en saillie radiale sur le rotor (205) dans la zone du bord latéral (232) pour réduire le matériau déchiqueté parvenu par un interstice entre le bord latéral (232) et la paroi latéral (100, 210, 230) ou plaque latérale (2, 222) en cours de fonctionnement du déchiqueteur (60, 200) **caractérisé en ce que** la partie en saillie radiale sur le rotor (205) se trouve en position axiale à l'intérieur du décrochement (211) de sorte qu'un alignement le long d'une surface intérieure orientée dans la direction radiale d'un blindage de décrochement (216) donne sur un bord situé à l'intérieur en position axiale de la partie en saillie radiale de la surface de rotor (214).

2. Déchiqueteur selon la revendication 1 **caractérisé en ce qu'**une zone de blindage d'angle comporte un élément en acier (1) en forme de L monobloc avec une plaque latérale (2, 222) et une plaque en console (3, 223) qui est formé comme un segment d'arc.

3. Déchiqueteur selon la revendication 1 ou 2 **caractérisé en ce qu'**une plaque en console (3, 223) a une épaisseur au moins pour l'essentiel identique à la plaque latérale (2, 223).

4. Déchiqueteur selon une quelconque des revendications précédentes **caractérisé en ce que** sur une surface intérieure (180) radiale d'un blindage d'angle en forme de L est formé un gradin (190).

5. Déchiqueteur selon la revendication 4 **caractérisé en ce que** le gradin (190) se trouve en position axiale en dehors d'une zone de bord (80) du rotor (205) de sorte que le matériau déchiqueté doit surmonter le gradin (190)sur une trajectoire autour d'un bord du rotor (205) dans un espace de réception d'arbre près d'un côté frontal du rotor (205).

6. Déchiqueteur selon la revendication 5 **caractérisé en ce qu'**une mesure d'interstice libre autour du rotor rotatif (205) est au maximum de 10 mm, de préférence de 5 mm maximum, de préférence en particulier de 2 mm maximum.

7. Déchiqueteur selon la revendication 5 ou 6 **caractérisé en ce qu'**un recouvrement sur le rotor (205) rotatif est au moins de 20 mm, de préférence au moins de 40 mm, de préférence en particulier d'au moins 50 mm.

8. Déchiqueteur selon une quelconque des revendications précédentes **caractérisé par** des capots de rotor sur le rotor (205)..

9. Déchiqueteur selon la revendication 8 **caractérisé en ce que** la partie en saillie sur le rotor (205) est constituée de façon radiale à l'extérieur sur un capot de rotor.
